# EUROPÄISCHE PATENTSCHRIFT

(11) **EP 0 453 403 B1**
(45) Veröffentlichungstag und Bekanntmachung des Hinweises auf die Patenterteilung: **15.06.1994**
(21) Anmeldenummer: 91810265.8
(22) Anmeldetag: 10.04.1991
(51) Int. Cl.: B41F 7/36, B41F 31/00

(54) **Farb- und Feuchtwerk für ein umsteuerbares Druckwerk einer Rotations-Offsetdruckmaschine**
Inking and dampening unit for a reversible printing unit in an offset printing machine
Unité d'encrage et de mouillage pour une unité réversible d'une presse d'impression offset

(30) Priorität: 17.04.1990 DE 4012283
(43) Veröffentlichungstag der Anmeldung: 23.10.1991
(73) Patentinhaber: Maschinenfabrik Wifag, CH-3001 Bern (CH)
(72) Erfinder: Miescher, Andreas, CH-3063 Ittigen (CH); Gertsch, Peter, CH-3145 Niederscherli (CH); Imhof, Robert, CH-3014 Bern (CH)

(56) Entgegenhaltungen:
- FR-A- 2 197 734
- US-A- 3 516 354

## Beschreibung

Die Erfindung betrifft ein Farb- und Feuchtwerk für ein umsteuerbares Druckwerk einer Rotations-Offsetdruckmaschine nach der im Oberbegriff des Anspruchs 1 genannten Gattung.

Ein derartiges umsteuerbares Druckwerk ist beispielsweise aus der CH-PS 557 238 bekannt. Im Farbwerk dieses Druckwerkes sind zwei zentrale Reibwalzen angeordnet, die über umstellbare Uebertragungswalzen miteinander verbindbar sind. Dabei wird die erste zentrale Reibwalze über eine Anzahl Farbwalzen, die die Farbe von einer Duktorwalze erhalten, eingefärbt. Die zweite zentrale Reibwalze erhält die Farbe von einer Uebertragungswalze, die mit beiden zentralen Reibzylindern in Anlage kommt. Die andere Uebertragungswalze verbindet die zweite zentrale Reibwalze mit einer weiteren Reibwalze, die die Farbe auf eine Auftragwalze überträgt. Symmetrisch zur zweiten zentralen Reibwalze ist ebenfalls eine Reibwalze angeordnet, die ihrerseits in Kontakt steht mit einer weiteren Auftragwalze. Die beiden Uebertragungswalzen sind auf um die zweite zentrale Reibwalze schwenkbaren Winkelhebeln drehbar gelagert. Die beiden Uebertragungswalzen stehen ständig in Kontakt mit der zweiten zentralen Reibwalze. In einer ersten Stellung verbindet eine Uebertragungswalze die erste zentrale Reibwalze mit der zweiten zentralen Reibwalze, während die andere Uebertragungswalze die zweite zentrale Reibwalze mit einer weiteren Reibwalze verbindet. Die symmetrische Reibwalze und die zugehörige Auftragwalze sind vom Farbfluss ausgeschaltet, und übernehmen die Aufgabe der Feuchtung, da den beiden symmetrischen Reibwalzen je ein Feuchtwerk zugeordnet ist. Beim gemeinsamen Umschwenken der Uebertragungswalzen erfolgt der Farbfluss über die andere Reibwalze, während die erstere Reibwalze die Feuchtung übernimmt.

Mit dieser Einrichtung kann der Plattenzylinder immer vorgefeuchtet werden, d.h. das Feuchtmittel wird vor der Farbe auf den Plattenzylinder gebracht, auch wenn die Drehrichtung des Plattenzylinders umgekehrt wird. Dieses Vorfeuchten ist in manchen Fällen wünschenswert.

Die Farb- und Feuchtwerkskonfiguration lässt nur diese eine Art der Zuführung des Feuchtmittels auf den Plattenzylinder zu, die sogenannte direkte Einfeuchtung.

Eine indirekte Feuchtung, d.h. dass das Feuchtmittel sowohl dem Plattenzylinder, als auch in das Farbwerk hinein aufgebracht wird, ist mit dieser Anordnung nicht möglich.

Beim Wechsel von einer Druckfarbe auf eine andersfarbige muss das Farbwerk gereinigt werden, was normalerweise automatisch geschieht. Dabei müssen auch die Feuchtwerkswalzen gereinigt werden. Hierzu wird beispielsweise an eine der zentralen Reibwalzen eine Wascheinrichtung angestellt. Um ein Reinigen aller Farb- und Feuchtwerkswalzen zu ermöglichen, müsste die Reinigung über den Plattenzylinder erfolgen. Dies hat aber den Nachteil, dass ein schnelles und gründliches Reinigen der Farbwerk- und Feuchtwerkswalzen nicht möglich ist.

Die Aufgabe der Erfindung besteht nun darin, die Farb- und Feuchtwerkswalzen eines umstellbaren Druckwerkes derart anzuordnen, dass die vielfältigen und produktabhängigen Feuchtmittelzuführmöglichkeiten gewährleistet sind, dass ein automatisches Waschen der Farbwerks- und Feuchtwerkswalzen schnell und gründlich durchführbar ist und dass auch bei einer Voreinfärbung der Farbwerkswalzen die Möglichkeit besteht, eine Feuchtung ins Farbwerk vornehmen zu können.

Erfindungsgemäss erfolgt die Lösung dieser Aufgabe durch die in der Kennzeichnung des Anspruchs 1 enthaltenen Merkmale.

Durch das Anordnen der Uebertragswalzen auf Schwenkhebeln, die um die erste Reibwalze bezw. zweite Reibwalze schwenkbar sind, und die demzufolge einzeln an die zentrale Reibwalze an- und abstellbar sind, ergibt sich die Möglichkeit, die unterschiedlichen Varianten der Einfeuchtung des Druckwerks und des Farbwerks zu gewährleisten.

Es ist aber auch denkbar, die erste und die zweite Uebertragswalze in je zwei Walzenschlössern zu lagern, die mit Linearantrieben ausgerüstet sind, mit welchen die beiden Uebertragungswalzen an die zentrale Reibwalze an- und abgestellt werden können. Die Linearantriebe können vorzugsweise in tangentialer Richtung zur ersten bezw. zweiten Reibwalze angeordnet sein. Es ist auch vorteilhaft, in jedem Walzenschloss einen weiteren Linearantrieb in radialer Richtung zur ersten bezw. zweiten Reibwalze anzubringen, um auch die Lage der entsprechenden Uebertragswalze zur ersten bezw. Reibwalzen einstellen zu können.

Eine Feuchtung des Farbwerks während des Voreinfärbvorgangs beim vom Plattenzylinder abgestellten Auftragswalzen ist möglich. Dadurch wird bereits beim Voreinfärben des Farbwerks im Farbwerk ein Farbe-Wasser-Gleichgewicht geschaffen, was dann bei Produktionsbeginn zu weniger Makulatur führt.

In vorteilhafterweise werden als Feuchtwerke sogenannte kontaktlose Feuchtwerke verwendet. Dies können beispielsweise kontaktlose Bürstenfeuchtwerke oder kontaktlose Sprühfeuchtwerke sein. Diese haben den Vorteil, dass sie nicht in direktem Kontakt mit einer Walze stehen müssen, und demzufolge unabhängig von einem Verstellweg einer Walze diese einfeuchten können.

Ein Ausführungsbeispiel der Erfindung ist in der Zeichnung dargestellt und nachfolgend näher beschrieben.

Es zeigen:
- Fig. 1: schematisch ein Druckwerk mit rechtsdrehendem Gummituchzylinder und mit direkter Vorfeuchtung des Plattenzylinders
- Fig. 2: dasselbe Druckwerk mit linksdrehendem Gummituchzylinder und mit direkter Vorfeuchtung des Plattenzylinders
- Fig. 3: dasselbe Druckwerk mit rechtsdrehendem Gummituchzylinder und indirekter Feuchtung
- Fig. 4: dasselbe Druckwerk mit rechtsdrehendem Gummituchzylinder während der Voreinfärbungsphase
- Fig. 5: dasselbe Druckwerk mit rechtsdrehendem Gummituchzylinder mit Wascheinrichtung

Das in Fig. 1 dargestellte Druckwerk besteht aus einem Gummituchzylinder 1, der mit einem weiteren Zylinder 2, der als Gegendruckzylinder oder Gummituchzylinder eines benachbarten Druckwerks ausgebildet ist, und einem Plattenzylinder 3. Die Papierbahn 4, die zwischen Gummituchzylinder 1 und Zylinder 2 hindurchläuft, bewegt sich beim hier dargestellten rechtsdrehenden Gummituchzylinder 1 von oben nach unten.

An den Plattenzylinder 3 ist eine erste Auftragswalze 5 angestellt. Die erste Auftragswalze 5 steht in Kontakt mit einer ersten Reibwalze 6. Um die Drehachse der ersten Reibwalze 6 ist stirnseitig je ein Schwenkhebel 7 schwenkbar angeordnet, auf welchen die erste Uebertragswalze 8 frei drehbar gelagert ist. Die erste Uebertragswalze 8 ist durch das Stellglied 11 von der zentralen Reibwalze 9 abgestellt und erhält über ein kontaktloses Feuchtwerk 10 das Feuchtmittel aufgesprüht. Die erste Uebertragswalze 8, die erste Reibwalze 6 und die erste Auftragswalze 5 übertragen das Feuchtmittel auf den Plattenzylinder 3, man erhält so die gewünschte Vorfeuchtung.

Die zweite Uebertragswalze 12, die ihrerseits in Schwenkhebeln 14 frei drehbar gelagert ist, welche schwenkbar um die zweite Reibwalze 22 angeordnet sind, ist mittels des Stellgliedes 15 an die zentrale Reibwalze 9 angestellt. Die zentrale Reibwalze 9 wird über die umstellbare Farbwalze 16, über die Farbfilmwalze 17, über den Farbduktor 18, auf welchem die Farbe über Farbmesser, angeordnet im Farbmesserbalken 19, dosiert wird, und über die Schöpfwalze 20, welche in die Farbe in der Farbwanne 21 eintaucht, in bekannter Weise eingefärbt.

Die zweite Uebertragungswalze 12 überträgt somit die Farbe von der zentralen Reibwalze 9 auf die zweite Reibwalze 22, von wo sie über die zweite Auftragwalze 23 auf den Plattenzylinder 3 auftragen wird. Das Feuchtwerk 24 ist in dieser Betriebsart des Druckwerkes nicht in Betrieb.

Zwischen der ersten Auftragwalze 5 und der zweiten Auftragwalze 23 ist eine zusätzliche Farbauftragwalze 25 angeordnet, die mit der zentralen Reibwalze 9 in Kontakt steht und somit den Plattenzylinder 3 miteinfärbt. In dieser in Fig. 1 dargestellten Funktionsweise für rechtsdrehenden Gummituchzylinder 1 erfüllen die Walzen 8, 6 und 5 voll die Funktion von reinen Feuchtwerkswalzen, während die Walzen 12, 22 und 23 voll die Funktion von reinen Farbwerkswalzen erfüllen. Man erhält somit eine für den Zeitungsdruck optimale direkte Vorfeuchtung des Plattenzylinders 3.

Fig. 2 zeigt dasselbe Druckwerk wie Fig. 1, aber für einen linksdrehenden Gummituchzylinder 1. Um auch bei dieser Betriebsart die optimale direkte Vorfeuchtung des Plattenzylinders 3 zu erhalten, wird die erste Uebertragswalze 8 an die zentrale Reibwalze 9 angestellt.

Das An- bezw. Abstellen erfolgt hier über einem im nichtdargestellten Walzenschloss angeordneten Linearantrieb 31, der pneumatisch oder elektrisch angetrieben sein kann.

Demgegenüber wird die zweite Uebertragswalze 12 von der zentralen Reibwalze 9 abgestellt. Auch hier erfolgt das An-bezw. Abstellen über einen im nichtdargestellten Walzenschloss angeordneten Linearantrieb 32, elektrisch oder pneumatisch angetrieben. Das Feuchtwerk 10 wird ausser Betrieb gesetzt. Die Walzen 8, 6 und 5 erfüllen somit die volle Funktion von Farbwerkswalzen, die Walzen 12, 22 und 23 werden als reine Feuchtwerkswalzen eingesetzt.

Insbesondere die beiden mit einer harten oder hartelastischen Oberfläche versehenen Reibwalzen 6 und 22, müssen sowohl die Funktion als Feuchtwalze als auch die Funktion als Farbwalze erfüllen. Versuche haben gezeigt, dass mit einer Oberfläche aus Kupfer diese doppelte Funktion sehr gut erfüllt. Es wäre auch denkbar, diese beiden Reibwalzen 6 und 22 aus einem geeigneten Kunststoff oder einem keramischen Werkstoff herzustellen.

Da in der Betriebsart nach Fig. 2 auch die zentrale Reibwalze 9 die Drehrichtung gegenüber der Betriebsart nach Fig. 1 umkehrt, Schöpfwalze 20, Farbduktor 18, Farbfilmwalze 17 und die umstellbare Farbwalze 16 aber immer dieselbe Drehrichtung aufweisen sollen, ist deshalb die umstellbare Farbwalze 16 von der zentralen Reibwalze 9 abstellbar und an eine Farbwalze 26 anstellbar, welche in ständigem Kontakt mit der zentralen Reibwalze 9 steht. Dadurch ist die Bewegungsumkehr ausgleichbar.

Insbesondere für heikle Drucksujets ist es vorteilhaft, wenn der Plattenzylinder 3 indirekt eingefeuchtet werden kann. In Fig. 3 ist diese Betriebsart dargestellt. Der Gummituchzylinder 1 ist rechtsdrehend. Sowohl die erste Uebertragswalze 8 als auch die zweite Uebertragswalze 12 sind an die zentrale Reibwalze angestellt, dienen demzufolge als Farbwalzen. Das Feuchtwerk 10 ist in Betrieb und feuchtet die erste Uebertragswalze ein. Das Feuchtmittel gelangt somit ins eigentliche Farbwerk, aber auch über die Walze 6 und 5 direkt auf den Plattenzylinder 3.

Bevor mit einem derartigen Druckwerk die Druckproduktion aufgenommen wird, wird zur Einsparung von Makulatur das Farbwerk voreingefärbt. Zu diesem Zweck, wie dies in Fig. 4 dargestellt ist, wiederum für einen rechtsdrehenden Gummituchzylinder 1, sind die Auftragwalzen 5, 25 und 23 vom Plattenzylinder 3 abgestellt. Die erste Uebertragswalze 8 ist von der zentralen Reibwalze 9 abgestellt. Die zweite Uebertragwalze 12 ist an die zentrale Reibwalze 9 angestellt. Sämtliche Farbwerkswalzen werden nun durch Drehenlassen der Druckeinheit voreingefärbt. Zu diesem Zwecke können die Farbschrauben im Farbmesserbalken 19 ab Scanner entsprechend dem zu druckenden Sujet voreingestellt werden. Möglich ist aber auch, die Farbschrauben auf einen Mittelwert zu stellen. Mit dem Voreinfärben der Farbwerkswalzen wird das Ziel verfolgt, bei Druckbeginn wenig Makulatur zu erhalten. Diese Makulatur kann nochmals reduziert werden, wenn bereits beim Voreinfärben ein Farbe-Feuchtmittel-Gleichgewicht im Farbwerk geschaffen wird. Hierzu wird die erste Uebertragungswalze 8 kurzzeitig an die zentrale Reibwalze 9 angestellt, das Feuchtwerk 10 wird in Betrieb gesetzt und somit wird die erforderliche Menge Feuchtmittel ins Farbwerk abgegeben.

Bei Druckbeginn werden die Auftragwalzen 5, 25 und 23 an den Plattenzylinder angestellt. Und weil im Farbwerk bereits ein Gleichgewicht Farbe-Feuchtmittel geschaffen wurde, erhält man sehr schnell einwandfreie Druckprodukte.

Es ist klar, dass die in Fig. 3 und Fig. 4 dargestellten Betriebsarten für rechtsdrehenden Gummituchzylinder 1 durch symmetrisches Vertauschen der Walzenstellungen auch für linksdrehenden Gummituchzylinder 1 einsetzbar sind.

Bei Druckende oder wenn mit einer anderen Farbe gedruckt werden soll, muss das Farb- und Feuchtwerk gereinigt werden. Dies geschieht im vorliegenden Fall mit einer zustellbaren Wascheinrichtung 30 automatisch und ist in Fig. 5 dargestellt. Zum Waschen werden die Auftragwalzen 5, 25 und 23 vom Plattenzylinder 3 abgestellt. Die in bekannter Weise zustellbare Wascheinrichtung 30 besteht aus einem Aufsprühbalken 27, einer Rakel 28 und einem Auffangbecken 29 zum Auffangen der abgerakelten Reinigungsflüssigkeit. Die erste Uebertragswalze 8 und die zweite Uebertragswalze 12 sind beide an die zentrale Reibwalze 9 angestellt. Die auf die zentrale Reibwalze 9 aufgesprühte Reinigungsflüssigkeit wird schnell über alle Farb- und Feuchtwalzen verteilt. Die an die zentrale Reibwalze 9 zurückgelangende Reinigungsflüssigkeit wird vollständig von der Rakel 28 abgerakelt und dem Auffangbecken 29 zugeführt. Mit den in der beschriebenen Art gestellten Walzen ist ein schnelles und gründliches Waschen von Farbwerk und Feuchtwerk gemeinsam möglich.

Möglich ist es auch, zuerst nur die Farbwerkswalzen zu waschen, was dadurch geschieht, dass die Feuchtwerkswalzen durch Abstellen der entsprechenden Uebertragswalze 8 oder 12 abgekuppelt sind. Wenn die Farbwerkswalzen sauber sind, kann das Feuchtwerk durch Anstellen der entsprechenden Uebertragswalze 8 oder 12 an die zentrale Reibwalze 9 zugekuppelt werden. Nun wird auch das Feuchtwerk noch gewaschen. Mit diesem Vorgang wird eine eventuelle Einfärbung der Feuchtwerkswalzen durch Restfarbe der Farbwerkswalzen verhindert.

Die Waschung erfolgt immer in der in Fig. 5 angegebenen Drehrichtung der Walzen. Selbstverständlich sind die Feuchtwerke 10 und 24 nicht in Betrieb.

## Patentansprüche

1. Farb- und Feuchtwerk für ein umsteuerbares Druckwerk einer Rotations-Offsetdruckmaschine, bestehend aus
- einer Anzahl Farbwerkswalzen, die Farbe von einer Duktorwalze auf eine zentrale Reibwalze übertragen
- einer ersten und einer zweiten Auftragswalze, die an je eine erste bezw. zweite Reibwalze angestellt sind.
- je einer an die erste bezw. zweite Reibwalze angestellte erste bezw. zweite Uebertragswalze, die an die zentrale Reibwalze an- bezw. abstellbar sind,
- mindestens einer zwischen der ersten und zweiten Auftragswalze angeordneten zusätzlichen Farbauftragswalze, die an die zentrale Reibwalze angestellt ist,
- einem Plattenzylinder, an den alle Auftragswalzen an- und abstellbar sind
- einem mit dem Plattenzylinder zusammenwirkenden Gummituchzylinder
- zwei Feuchtmitteldosiereinrichtungen
dadurch gekennzeichnet,
- dass die erste Uebertragswalze (8) in An- und Abstelleinrichtungen gelagert ist, sodass die erste Uebertragswalze (8) an die zentrale Reibwalze (9) an- und abstellbar ist,
- dass die zweite Uebertragswalze (12) in An- und Abstelleinrichtungen gelagert ist, sodass die zweite Uebertragswalze (12) an die zentrale Reibwalze (9) an- und abstellbar ist
- dass sowohl der ersten Uebertragswalze (8) als auch der zweiten Uebertragswalze (12) je ein Feuchtwerk (10) beziehungsweise (24) zugeordnet ist,
- dass beiden Uebertragswalzen (8, 12) je ein eigener Stellantrieb (11) beziehungsweise (15) zugeordnet ist, sodass jede Uebertragswalze (8) oder (12) einzeln an die zentrale Reibwalze (9) an- oder abstellbar ist.

2. Farb- und Feuchtwerk nach Anspruch 1, dadurch gekennzeichnet, dass die An- und Abstelleinrichtungen, in welchen die Uebertragswalzen (8) bezw. (12) drehbar gelagert sind, aus Schwenkhebeln (7) bezw. (14) bestehen, die um die Achsen der entsprechenden Reibwalzen (6) bezw. (22) schwenkbar sind.

3. Farb- und Feuchtwerk nach Anspruch 1, dadurch gekennzeichnet, dass die An- und Abstelleinrichtungen aus Linearantrieben (31) bezw. (32) bestehen, mit welchen die Uebertragswalzen (8) bezw. (12) an die zentrale Reibwalze (9) an- und abstellbar sind.

4. Farb- und Feuchtwerk nach einem der Ansprüche 1 bis 3, dadurch gekennzeichnet, dass die erste Reibwalze (6) und die zweite Reibwalze (22) eine Oberfläche aufweisen, die sowohl zur Farbführung als auch zur Feuchtmittelführung einsetzbar ist.

5. Farb- und Feuchtwerk nach einem der Ansprüche 1 bis 4, dadurch gekennzeichnet, dass die Farbübertragswalze (16) je nach Drehrichtung der zentralen Reibwalze (9) an die zentrale Reibwalze (9) oder an eine mit der zentralen Reibwalze (9) in Kontakt stehende Zwischenwalze (26) anstellbar ist.

6. Farb- und Feuchtwerk nach einem der Ansprüche 1 bis 5, dadurch gekennzeichnet, dass die beiden Feuchtwerke (10) und (24) als kontaktlose Feuchtwerke ausgebildet sind.

7. Farb- und Feuchtwerk nach einem der Ansprüche 1 bis 6, dadurch gekennzeichnet, dass an die zentrale Reibwalze (9) eine Wascheinrichtung (26) anstellbar ist, bestehend aus einem Aufsprühbalken (27), einer Rakeleinrichtung (8) und einer Auffangvorrichtung (29).

## Claims

1. Inking and moistening unit for a reversible printing unit of a rotary offset printing machine, comprising
- a number of inking unit rollers which transfer ink from a ductor roller onto a central friction roller
- a first and a second application roller which are placed against a first and second friction roller respectively
- a respective first and second transfer roller which are mounted at the first and second friction rollers respectively, and which can be placed on or lifted away from the central friction roller,
- at least one additional ink application roller which is arranged between the first and second application rollers and which is placed against the central friction roller,
- a plate cylinder against which all the application rollers can be placed and lifted away
- a rubber blanket cylinder which cooperates with the plate cylinder
- two moistening means metering devices
characterized
- in that the first transfer roller (8) is mounted in placing-against and lifting-away devices, so that the first transfer roller (8) can be placed against and lifted away from the central friction roller (9),
- in that the second transfer roller (12) is mounted in placing-against and lifting-away devices, so that the second transfer roller (12) can be placed against and lifted away from the central friction roller (9)
- in that a respective moistening unit (10) and (24) is associated both with the first transfer roller (8) and the second transfer roller (12),
- in that a respective separate servodrive (11) and (15) is associated with both transfer rollers (8, 12), so that each transfer roller (8) or (12) can be placed against or lifted away from the central friction roller (9) individually.

2. Inking and moistening unit according to Claim 1, characterized in that the placing-against and lifting-away devices, in which the transfer rollers (8) and (12) are rotatably mounted, comprise pivotal levers (7) and (14) which can be pivoted about the axes of the corresponding friction rollers (6) and (22) respectively.

3. Inking and moistening unit according to Claim 1, characterized in that the placing-against and lifting-away devices comprise linear drives (31) and (32) by means of which the transfer rollers (8) and (12) can be placed against and lifted away from the central friction roller (9).

4. Inking and moistening unit according to one of Claims 1 to 3, characterized in that the first friction roller (6) and the second friction roller (22) have a surface which can be used both to carry ink and to carry moistening means.

5. Inking and moistening unit according to one of Claims 1 to 4, characterized in that the ink transfer roller (16), depending on the direction of rotation of the central friction roller (9), can be placed against the central friction roller (9) or against an intermediate roller (26) which is in contact with the central friction roller (9).

6. Inking and moistening unit according to one of Claims 1 to 5, characterized in that the two moistening units (10) and (24) are constructed as non-contacting moistening units.

7. Inking and moistening unit according to one of Claims 1 to 6, characterized in that a washing device (26) can be placed against the central friction roller (9), this washing device (26) comprising a spraying-on bar (27), a doctor blade device (8) and a collecting apparatus (29).

## Revendications

1. Système d'encrage et de mouillage pour une unité réversible d'impression d'une machine rotative d'imprimerie offset, comportant :
- un certain nombre de rouleaux d'encrage, qui prennent l'encre débitée par un rouleau doseur pour l'amener à un rouleau frotteur central,
- un premier et un deuxième rouleaux d'enduction, en appui respectivement sur un premier et un deuxième rouleaux frotteurs,
- un premier et un second rouleaux de transfert, en appui respectivement sur le premier et sur le second rouleaux frotteurs, et pouvant être mis en appui sur le rouleau frotteur central et écartés de ce rouleau en position de retrait,
- au moins un rouleau encreur supplémentaire, disposé entre le premier et le deuxième rouleaux d'enduction, et en appui sur le rouleau frotteur central,
- un cylindre porte-plaque, par rapport auquel on peut manoeuvrer tous les rouleaux d'enduction, pour les mettre en appui sur ce cylindre ou les écarter de celui-ci en position de retrait,
- un cylindre en caoutchouc toilé qui coopère avec le cylindre porte-plaque,
- deux dispositifs de dosage du liquide de mouillage,
caractérisé en ce que :
- le premier rouleau de transfert (8) est monté rotativement dans un système de mise en position d'appui et en position de retrait, permettant de mettre en appui ce premier rouleau de transfert (8) sur le rouleau frotteur central (9) et de l'en écarter,
- le deuxième rouleau de transfert (12) est monté rotativement dans un système de mise en position d'appui et en position de retrait, permettant de mettre en appui ce deuxième rouleau de transfert (12) sur le rouleau frotteur central (9) et de l'en écarter,
- à chacun des deux rouleaux de transfert (8,12) est associé un organe de mouillage (10,24),
- à chacun des deux rouleaux de transfert (8,12) est associé un mécanisme de manoeuvre (11,15), permettant de déplacer séparément chaque rouleau de transfert (8 ou 12) pour le mettre en appui sur le rouleau frotteur central (9) ou l'en écarter en position de retrait.

2. Système d'encrage et de mouillage selon la revendication 1, caractérisé en ce que les mécanismes de mise en position d'appui et en position de retrait dans lesquels sont montés rotativement les rouleaux de transfert (8,12) respectivement, comportent des leviers oscillants (7,14) qui sont articulés sur les axes des rouleaux frotteurs correspondants (6, 12).

3. Système d'encrage et de mouillage selon la revendication 1, caractérisé en ce que les mécanismes de mise en position d'appui et en position de retrait comportent des organes d'actionnement à mouvement linéaire (31,32), qui permettent de mettre en appui les rouleaux de transfert (8,12) sur le rouleau frotteur central (9) et de les écarter de ce rouleau frotteur central en position de retrait.

4. Système d'encrage et de mouillage selon l'une des revendications 1 à 3, caractérisé en ce que le premier rouleau frotteur (6) ainsi que le deuxième rouleau frotteur (22) présentent une surface qui convient aussi bien pour l'encrage que pour le mouillage.

5. Système d'encrage et de mouillage selon l'une des revendications 1 à 4, caractérisé en ce que le rouleau de transfert d'encre (16), selon le sens de rotation du rouleau frotteur central (9), peut être mis en appui sur ce rouleau frotteur central (9) ou mis en appui sur un rouleau intermédiaire (26) qui est en contact permanent avec le rouleau frotteur central (9).

6. Système d'encrage et de mouillage selon l'une des revendications 1 à 5, caractérisé en ce que les deux organes de mouillage (10) et (24) sont des organes de mouillage sans contact.

7. Système d'encrage et de mouillage selon l'une des revendications 1 à 6, caractérisé en ce qu'il comporte un appareil de lavage (26) pouvant être mis en oeuvre en regard du rouleau frotteur central (9), et comportant une rampe d'arrosage en pluie fine (27), un dispositif à raclette (28) et un dispositif de recueil (29).
